# EUROPÄISCHE PATENTSCHRIFT

(11) **EP 1 787 009 B1**
(45) Veröffentlichungstag und Bekanntmachung des Hinweises auf die Patenterteilung: **19.11.2008**
(21) Anmeldenummer: 05856216.6
(22) Anmeldetag: 02.09.2005
(51) Int. Cl.: F01D 5/14, F01D 5/22

(54) **SCHAUFEL MIT DECKBAND**
BLADE WITH COVERING STRIP
AUBE POURVUE D'UN ANNEAU DE RENFORCEMENT

(30) Priorität: 08.09.2004 CH 14832004
(43) Veröffentlichungstag der Anmeldung: 23.05.2007
(73) Patentinhaber: Alstom Technology Ltd, 5400 Baden (CH)
(72) Erfinder: BÖGLI, Andreas, CH-5300 Vogelsang-Turgi (CH); RITCHIE, James George, CH-5408 Ennetbaden (CH)
(86) Internationale Anmeldenummer: PCT/EP2005/054327
(87) Internationale Veröffentlichungsnummer: WO 2006/079423

(56) Entgegenhaltungen:
- CH-A- 418 360
- SU-A1- 1 059 222
- SU-A1- 1 087 675
- US-A1- 2003 012 655

## Beschreibung

### Technisches Gebiet

Die Erfindung betrifft eine mit einem Deckband ausgestatte Schaufel gemäss dem Oberbegriff des Anspruchs 1 sowie eine Schaufelanordnung gemäss dem Oberbegriff des nebengeordneten Hauptanspruchs.

### Stand der Technik

Schaufelreihen von Turbinen mit Deckbändern auszustatten ist im Stand der Technik an sich bekannt. Die Deckbänder können hierbei beispielsweise als Außendeckbänder am äußeren Umfang einer Schaufelreihe ausgebildet sein. Auch sind die Deckbänder zumeist als geteilte Deckbänder ausgeführt, wobei das betreffende Deckband am Umfang einer Schaufelreihe in eine der Schaufelanzahl der Schaufelreihe entsprechende Vielzahl von Deckbandelementen unterteilt ist. Jeder Schaufel ist dann ein Deckbandelement zugeordnet, wobei Schaufel und Deckbandelement in der Regel einteilig ausgeführt sind. Die Deckbandelemente sind zumeist plattformartig ausgebildet und erstrecken sich im Wesentlichen lotrecht zur Schaufellängsrichtung. Werden die Schaufeln in bekannter Weise am Umfang einer Turbomaschine aufgereiht, so grenzen die Deckbandelemente der Schaufeln aneinander an und bilden so ein am Umfang geschlossenes Deckband aus. Bei Außendeckbändern befindet sich das jeweilige Deckbandelement an der Schaufelspitze, d.h. am freien Ende des Schaufelblattes der Schaufel.

Eine Anordnung von einem Deckband an einer Schaufelreihe kann zu verschiedenen Zwecken erfolgen. Zum einen läßt sich durch die Anordnung von einem Deckband das Schwingungsverhalten einer Schaufel verbessern. Benachbarte Schaufeln werden durch die geteilten Deckbandelemente im Bereich der Schaufelspitzen oder im Bereich des Schaufelfußes miteinander gekoppelt. Hierdurch wird einerseits die schwingfähige Masse der Schaufel erhöht und das Eigenfrequenzverhalten dadurch verändert. Ein an den Schaufelspitzen angeordnetes Deckband wirkt ferner wie eine zusätzliche Einspannung der Schaufelblätter der Schaufel, durch die somit das Schwingverhalten grundlegend verbessert wird. Zusätzlich lässt sich mittels eines Deckbandes auch die Dämpfung erhöhen, da es bei Schwingungsanregung der Schaufel zu einer Relativverschiebungen der Kontaktflächen der Deckbandelemente kommt und hierdurch kinetische Energie in Wärmeenergie umgewandelt wird.

In einem weiteren Aspekt wird durch die Anordnung von Deckbändern die Leckage der Hauptströmung vermindert. Dies resultiert daher, dass das Deckband eine nahezu geschlossene Strömungskanalwand ausbildet, die gegenüber dem dahinterliegenden Gehäuse oder auch der Welle abdichtet. Somit gelangt nahezu kein Fluid der Hauptströmung in den Zwischenraum zwischen Deckband und Gehäuse und kann somit auch nicht als Leckageströmung durch Spalte im Gehäuse entweichen.

Die Außendeckbandelemente eines Außendeckbands eines Rotors sind üblicherweise so an der Schaufelblattspitze angeordnet, dass der Schwerpunkt des Außendeckbands in Relation zu dem jeweiligen Schaufelfuß ausbalanciert ist. Da moderne Schaufelblätter jedoch heutzutage zumeist verwunden und teilweise auch gebogen ausgeführt werden, bedeutet dies, dass die Deckbandelemente nicht symmetrisch ausbalanciert sind. D.h. der eine Plattformabschnitt des Deckbandelements, der sich auf der einen Seite des Schaufelblattes (beispielsweise der Druckseite) erstreckt, ist ungleich zu dem anderen Plattformabschnitt des Deckbandelements, der sich auf der anderen Seite des Schaufelblattes (beispielsweise der Saugseite) erstreckt. Insbesondere weisen die Plattformabschnitte oftmals ungleich lange Kraglängen auf. Diese Ungleichförmigkeit der Plattformabschnitte führt bei Verwendung der Schaufel in einem Rotor infolge der auf die Plattformabschnitte einwirkenden Fliehkräfte zu unterschiedlich hohen Biegemomenten auf den druckseitigen und den saugseitigen Plattformabschnitt. Infolge der unterschiedlich hohen Biegemomente wiederum kommt es zu einer unterschiedlich starken elastischen Verformung der druckseitigen und der saugseitigen Plattformabschnitte. Dieser Sachverhalt ist in Figur 2c dargestellt ist. Der druckseitige Plattformabschnitt weist in Figur 2c eine größere Kraglänge auf als der saugseitige Plattformabschnitt und erfährt bei Rotation infolge der höheren Masse und des längeren Hebelarms ein größeres Biegemoment, das wiederum zu einer größeren elastischen Verformung des druckseitigen Plattformabschnitts führt. Der druckseitige Plattformabschnitt biegt sich infolgedessen stärker auf als der saugseitige Plattformabschnitt des benachbarten Deckbandelements, wodurch sich zwischen druckseitigem Plattformabschnitt und saugseitigem Plattformabschnitt ein Spalt einstellt, durch den Fluid der Hauptströmung in der in Figur 2c dargestellten Weise entweichen kann. Das Entweichen des Fluids durch den entstandenen Spalt wird hier noch dadurch erhöht, dass das Fluid infolge der Rotationsrichtung in Richtung der Druckseite gleichsam einem Schaufeleffekt in den Spalt geschaufelt bzw. gepresst wird.

Neben hohen Biegekräften sind die Deckbänder insbesondere von Turbinenstufen oftmals zusätzlich sehr hohen Temperaturen der Hauptströmung ausgesetzt. Infolge der kombinierten Belastung wird das Zeit-Kriechverhalten der Plattformabschnitte negativ beeinflusst. Diejenigen Plattformabschnitte, die eine größere Freikraglänge aufweisen und infolgedessen im Betrieb ein höheres Biegemoment erfahren, werden auch durch ein verstärktes Kriechverhalten verformt. Das Kriechvärhalten ist wiederum unmittelbar an die Kraglänge gekoppelt und führt zu einer Verstärkung des in Figur 2c dargestellten Effekts.

Mit zunehmendem Bauteilalter kommt es somit durch den sich zunehmend ausbildenden Spalt zu einem erhöhten Entweichen von Fluid der Hauptströmung durch den Spalt. Insbesondere im Turbinenbereich weist das Fluid der Hauptströmung dabei eine sehr hohe Temperatur auf, wodurch die Materialtemperatur sowohl der Rückseite des Deckbands als auch der angrenzenden Bauteile dramatisch steigt. Hierdurch kommt es einerseits wiederum zu einer Verstärkung des oben beschriebenen Kriechverhaltens als auch andererseits zu einer erhöhten Temperaturbelastung der angrenzenden Bauteile. Teilweise kommt es auch zu lokalen Materialüberhitzungen, sogenannten Hot-Spots. In jedem Fall führt diese Effekte zu einer teilweise sehr erheblichen Verkürzung der Lebensdauer nahezu aller betroffenen Bauteile. Daher wird heutzutage eine Schaufel, deren Deckband eine bestimmte Kriechdeformation erreicht hat, frühzeitig nach einer nur kurzen Standzeit ausgetauscht, um so die Ausbildung weiterer Schäden zu verhindern.

Aus dem Stand der Technik sind Ausgestaltungen von Schaufeln, Deckbändern und Deckbandelementen bekannt, bei denen insbesondere das Schwingungsverhalten der Schaufeln verbessert ist.
So ist beispielsweise aus der schweizerischen Patentschrift CH 418 360 A bekannt, Deckbandelemente benachbarter Schaufeln mittels Verbindungselementen miteinander zu verbinden oder benachbarte Deckbandelemente teilweise überlappend und aneinander anliegend auszuführen. Die im Betrieb der Turbomaschine in den Verbindungs- bzw. Anlageflächen auftretenden Reibungskräfte führen zu einer Verbesserung der Schaufelschwingungscharakteristik des Läufers der Turbomaschine. Aus der Patentschrift SU 1059222 A ist des Weiteren eine Anordnung eines beschaufelten Läufers einer axialdurchströmten Turbomaschine bekannt, bei der zur Verbesserung der Schwingungscharakteristik der Schaufeln sich die Schaufeln jeweils über Zwischenstege an den jeweils benachbarten Schaufeln abstützen. Zum Ausgleich der im Betrieb auftretenden Fliehkräfte sind die Zwischenstege im Ruhezustand jeweils mit einem kleinen Versatz zueinander ausgerichtet. Aus der Patentschrift SU 1087675 A ist darüber hinaus eine Anordnung eines beschaufelten Läufers einer axialdurchströmten Turbomaschine bekannt, bei der die Deckbandelemente benachbarter Schaufeln jeweils geringfügig überlappend so ausgeführt sind, dass die Außenseite des mit größerer Freikraglänge ausgebildeten Abschnitts des einen Deckbandelements an der Innenseite des mit kleinerer Freikraglänge ausgebildeten Abschnitts des jeweils anderen Deckbandelements zum Anliegen kommt.

### Darstellung der Erfindung

Hier will die Erfindung Abhilfe schaffen. Der Erfindung liegt somit die Aufgabe zugrunde, eine Schaufel sowie eine Schaufelanordnung der eingangs genannten Art anzugeben, mit welcher die Nachteile des Standes der Technik vermindert oder vermieden werden.

Die Erfindung trägt dazu bei, die Standzeiten von Schaufeln, die mit Deckbändern ausgestattet sind, zu erhöhen.

Insbesondere soll durch die Erfindung erreicht werden, dass im Betrieb einer Schaufelanordnung, in der eine Mehrzahl von Schaufeln in Reihe angeordnet, wobei die Schaufeln mit Deckbandelementen ausgestattet sind, die Ausbildung von Spalten zwischen den Deckbandelementen zumindest vermindert werden.

Diese Aufgabe wird erfindungsgemäß durch die Schaufel gemäss Anspruch 1 sowie die Schaufelanordnung gemäß Anspruch 10 gelöst. Weitere vorteilhafte Ausgestaltungen der Erfindung finden sich in den Unteransprüchen.

Die Schaufel gemäß der Erfindung umfasst ein Schaufelblatt und ein das Schaufelblatt in Schaufelblattlängsrichtung abschließendes Deckbandelement. Das Schaufelblatt wiederum umfasst eine Saugseite und eine Druckseite. In bekannter Weise erstreckt sich das plattformartig ausgebildete Deckbandelement im Wesentlichen lotrecht zur Schaufelblattlängsrichtung und umfasst einen ersten, über das Schaufelblatt kragenden Plattformabschnitt sowie einen zweiten, über das Schaufelblatt kragenden Plattformabschnitt. Zweckmäßig ist der erste Plattformabschnitt als druckseitiger Plattformabschnitt und der zweite Plattformabschnitt als saugseitiger Plattformabschnitt ausgebildet. Die Plattformabschnitte sind asymmetrisch zueinander ausgebildet. Infolge der Asymmetrie der Plattformabschnitte wirkt im Betrieb der Schaufel auf den ersten Plattformabschnitt ein größeres Biegemoment ein als auf den zweiten Plattformabschnitt. Eine solche Asymmetrie kann beispielsweise dadurch bedingt sein, dass die Plattformabschnitte unterschiedliche biegemomentrelevante Kraglängen aufweisen. Bei einer im Betrieb rotierenden Schaufel kann die Asymmetrie auch durch unterschiedliche Materialdicken der Plattformabschnitte bedingt sein. In der Regel ist die biegemomentrelevante Kraglänge des druckseitigen Plattformabschnitts größer als die biegemomentrelevante Kraglänge des saugseitigen Plattformabschnitts, wobei üblicherweise ein Verhältnis der biegemomentrelevanten Kraglänge des druckseitigen Plattformabschnitts zu der biegemomentrelevanten Kraglänge des saugseitigen Plattformabschnitts von mehr als 1,15 gegeben ist. Um im Betrieb der Schaufel auftretende Auslenkungen der Plattformabschnitte soweit auszugleichen, dass sich zwischen den Deckbandelementen ein möglichst geringer Spalt einstellt, ist der erste Plattformabschnitt des Deckbandelements erfindungsgemäß in Bezug auf eine Normalausrichtung des ersten Plattformabschnitts unter einem zusätzlichen Neigungswinkel angeordnet. Der zusätzliche Neigungswinkel ist hierbei in entgegengesetzter Richtung zu der Wirkrichtung des Biegemoments, das im Betrieb auf den ersten Plattformabschnitt einwirkt, und somit auch zu der Auslenkung des ersten Plattformabschnitts angetragen.

Unter Normalausrichtung eines Plattformabschnitts ist diejenige Ausrichtung des Plattformabschnitts zu verstehen, die sich bei rein geometrischer Bestimmung ergeben würde, d.h. der Plattformabschnitt ist hierbei so ausgerichtet, dass sich bei Aneinaderreihung der Deckbandelemente ein am Umfang geschlossenes kreisringförmiges Deckband ergibt.
Die erfindungsgemäße Ausrichtung wenigstens eines Plattformabschnitts eines Deckbandelements unter einem zusätzlichen Neigungswinkel bedeutet letztlich, dass die Plattformabschnitte des Deckbandelements verschieden geneigt zur Lotrechten auf die Schaufelblattlängsrichtung verlaufen. Das Deckbandelement weist somit im Bereich des Schaufelblattes quasi einen Knick auf, wobei dieser Knick vorzugsweise abgerundet ausgebildet ist.

Da gemäß der Erfindung wenigstens ein Plattformabschnitt des Deckbandelements der erfindungsgemäß ausgebildeten Schaufel in Bezug auf eine Normalausrichtung unter einem zusätzlichen Neigungswinkel angeordnet ist, ist bei einer Anordnung der Schaufel in Reihe zu einer weiteren Schaufel, beispielsweise in einem Rotor, im Übergangsbereich zwischen dem Deckbandelement der erfindungsgemäß ausgebildeten Schaufel zu dem Deckbandelement der benachbarten Schaufel im Ruhezustand eine Stufe ausgebildet. Der unter einem zusätzlichen Neigungswinkel angeordnete Plattformabschnitt ragt infolge des Neigungswinkels beispielsweise stärker in den Strömungskanal hinein als der Plattformabschnitt der benachbarten Schaufel. Erst im Betrieb des Rotors treten aufgrund der schnellen Rotation des Rotors Fliehkräfte auf, die auf die Plattformabschnitte der Deckbänder wirken, die zu Biegemomenten führen, durch die die Plattformabschnitte in Richtung der wirkenden Biegemomente aufgebogen werden. Gleichzeitig führt der Innendruck der Strömung zu einer weiteren Verstärkung der Aufbiegung. Infolge dieser Aufbiegung wird die effektive Neigung des erfindungsgemäß ausgerichteten Plattformabschnitts vermindert. Im Betrieb der Schaufel liegt somit nur noch ein verminderter effektiver zusätzlicher Neigungswinkel vor, bei dem eine nur geringe Stufe oder gar keine Stufe zwischen den benachbarten Plattformabschnitten ausgebildet ist. Bleibt zwischen den benachbarten Plattformabschnitten eine Stufe erhalten, so ist diese vorzugsweise so ausgebildet, dass die Stufe in Richtung niedrigeren Druckes abfällt. Im Betrieb der Schaufeln kommt es somit zu einer erheblich verbesserten Abdichtung der Deckbandelemente benachbarter Schaufeln. Ein Einströmen von Fluid der Hauptströmung, insbesondere von Heißgas einer heißen Turbinenströmung, durch Spalte zwischen den Deckbandelementen in beispielsweise den Kühlkanal zwischen dem Deckband und dem Gehäuse oder der Welle kann somit wirkungsvoll verhindert werden.

Darüber hinaus zeigte es sich, dass die Plattformabschnitte der erfindungsgemäß ausgebildeten Schaufel des Weiteren auch eine deutlich verminderte Tendenz zu thermisch bedingtem Kriechen aufweisen. Dies ist darin begründet, dass durch die verbleibenden Spalte, die sich zwischen benachbarten Deckbandelementen ausbilden, nur eine erheblich verminderte Menge an heißem Fluid in einen zwischen den Deckbandelementen und dem Gehäuse verlaufenden Kühlkanal oder in weitere Spalte zwischen den Deckbandelementen und dem Gehäuse oder der Welle gelangt. Somit kann der nachteilige Effekt, dass das Deckbandelement durch dieses in den Kühlkanal oder in Spalte eingedrungene heiße Fluid zusätzlich erhitzt wird, weitgehend verhindert werden. Das Deckbandelement weist somit lokal und in der Summe eine niedrigere Temperatur auf, wodurch thermisch bedingtes Kriechen nur in vermindertem Umfang auftritt.

Sowohl die durch die Erfindung erzielte verbesserte Abdichtung der Deckbandelemente als auch die insgesamt hierdurch erzielte verminderte Kriechtendenz führt zu einer deutlichen Erhöhung der Lebensdauer aller betroffenen Bauteile. Die betroffenen Bauteile, insbesondere die erfindungsgemäß ausgebildete Schaufel, müssen im Rahmen einer Überholung der Turbomaschine infolgedessen erst zu einem wesentlichen späteren Zeitpunkt ausgetauscht werden als dies bei Verwendung üblicher, aus dem Stand der Technik bekannter Schaufeln der Fall ist. Vorzugsweise sind hierbei alle Schaufeln einer Stufe erfindungsgemäß ausgebildet. Somit läßt sich durch Anordnung erfindungsgemäß ausgebildeter Schaufeln speziell in einer Turbine die Betriebsdauer der Turbine im Vergleich zu einer mit herkömmlichen Schaufeln ausgestatteten Turbine erheblich steigern. Umgekehrt lassen sich die Gesamtbetriebskosten hierdurch erheblich vermindern, beziehungsweise es wäre eine Heissgastemperaturerhöhung bei gleicher Lebensdauer der Schaufeln möglich.

Die erfindungsgemäß ausgebildete Schaufel eignet sich insbesondere zur Verwendung als Rotorschaufel in einer Turbinen einer Turbomaschine oder Turbogruppe. Speziell in den Rotoren einer Turbine treten sowohl hohe Fliehkräfte als auch gleichzeitig hohe Temperaturen auf, die hier zu kombinierten Belastungen der Schaufeln führen. Somit kann die Erfindung hier zu einer wesentlichen Steigerung der Lebensdauer der Schaufeln der Rotoren beitragen.

Es zeigte sich, dass die Erfindung besonders zweckmäßig auf eine Schaufel angewendet wird, die mit einem als Außendeckbandelement ausgeführten Deckbandelement ausgebildet ist. Insbesondere bei einer mit einem Außendeckbandelement ausgeführten Rotorschaufel bewirken die im Betrieb auf die Rotorschaufel einwirkenden Fliehkräfte eine Aufbiegung der Plattformabschnitt des Deckbandelements.

Das Deckbandelement kann aber auch als Innendeckbandelement ausgebildet sein. Bei einer Schaufel, die mit einem Außendeckbandelement und einem Innendeckbandelement ausgebildet ist, kann die Erfindung auch auf beide Deckbandelemente angewendet werden.

Für viele Anwendungsfällen ist es zweckmäßig, den druckseitigen Plattformabschnitt des Deckbandelements in der erfindungsgemäßen Weise unter einem zusätzlichen Neigungswinkel auszurichten. Bei einer Turbine bedeutet dies, dass der druckseitige Plattformabschnitt in Rotationsrichtung der Turbine dem saugseitigen Plattformabschnitt des Deckbandelements der benachbarten Schaufel vorausgeht. Bleibt zwischen dem druckseitigen Plattformabschnitt und dem saugseitigen Plattformabschnitt im Betrieb ein effektiver Neigungswinkel von mehr als 0° erhalten, so dass sich im Übergang des druckseitigen Plattformabschnitts zu dem saugseitigen Plattformabschnitt eine Stufe ausbildet, so wirkt diese Stufe auf die Strömung ähnlich einer Sprungschanze. Die Strömung überströmt die Stufe ohne hieran aufgestaut zu werden.

Der zusätzliche Neigungswinkel sollte zweckmäßig so gewählt werden, dass sich im Betrieb der Schaufel ein effektiver zusätzlicher Neigungswinkel von wenigstens 0° einstellt.

Ein Neigungswinkel von 0° bedeutet, dass der unter einem Neigungswinkel angeordnete Plattformabschnitt ohne Ausbildung einer Stufe an den Plattformabschnitt der benachbarten Schaufel anschließt. Ein positiver Neigungswinkel liegt dann vor, wenn der unter einem Neigungswinkel angeordnete Plattformabschnitt unter Ausbildung einer Stufe an den Plattformabschnitt der benachbarten Schaufel anschließt und der Neigungswinkel in entgegengesetzter Richtung zu einem im Betrieb auftretenden Biegemoment auf den Plattformabschnitt angetragen ist.

Gemäß einer zweckmäßigen Ausgestaltung der Erfindung ist der zusätzliche Neigungswinkel so gewählt, dass sich im Betrieb der Schaufel ein effektiver zusätzlicher Neigungswinkel von mehr als 0° einstellt. D.h. solange die Schaufel relativ neu ist, ist im Betrieb der Schaufel zwischen dem Deckbandelement der betrachteten Schaufel und dem Deckbandelement der benachbarten Schaufel eine Stufe ausgebildet. Nach einiger Betriebszeit der Schaufel kommt es jedoch durch thermisch bedingtes Kriechen und der hieraus resultierenden plastischen Verformung des Deckbandelements zu diner Verminderung der Stufe und schließlich zu einem völligen Verschwinden der Stufe. Erst danach bildet sich eine unerwünschte Stufe in negativer Richtung aus, die zu einer Verstärkung des Deformationsprozesses des Plattformabschnitts führt. Die Gesamtlebensdauer einer in dieser Weise mit positivem zusätzlichem Neigungswinkel ausgebildeten Schaufel ist aber im Vergleich zu herkömmlichen Schaufeln wesentlich erhöht.

Vorzugsweise ist der zusätzliche Neigungswinkel so gewählt, dass sich im Betrieb der Schaufel ein effektiver zusätzlicher Neigungswinkel einstellt, der näherungsweise gleich dem zusätzlichen Neigungswinkel ist, bei dem sich ein zusätzlicher effektiver Neigungswinkel von 0° einstellt. Hiermit läßt sich einerseits eine wesentlich verlängerte Lebensdauer der Schaufel erzielen. Andererseits erfährt die Hauptströmung eine nur geringe Störung, so dass hierdurch keine nennenswerte Erhöhung der Strömungsverluste der Hauptströmung verursacht wird.

Gemäß einer vorteilhaften Weiterbildung der Erfindung ist die Schaufel mitsamt Deckbandelement als Gussteil hergestellt. Wird die erfindungsgemäße Anordnung des Plattformabschnitts unter einem zusätzlichen Neigungswinkel bereits im Gießprozess berücksichtigt, so sind für die Herstellung der erfindungsgemäß ausgebildeten Schaufel im Vergleich zu einer herkömmlichen Schaufel keine oder nur geringe Mehrkosten erforderlich.

Gemäß einem weiteren Aspekt der Erfindung ist in einer Schaufelanordnung, die eine Mehrzahl von Schaufeln umfasst, die am Umfang einer Turbomaschine in Reihe zueinander angeordnet sind, wenigstens eine der Schaufeln in der erfindungsgemäßen Weise ausgebildet. Die erfindungsgemäße Schaufelanordnung ist vorteilhaft als Rotor einer Turbine weitergebildet. Die Schaufelanordnung kann aber auch als Stator weitergebildet sein.

Vorteilhaft sind alle Schaufeln einer solchen Schaufelanordnung in der erfindungsgemäßen Weise ausgebildet.

Zweckmäßig sind die Plattformabschnitte der Deckbandelemente der Schaufeln der Schaufelanordnung an ihren freien Enden jeweils im Wesentlichen rechteckförmig mit einer strömungszugewandten Kante und einer strömungsabgewandten Kante ausgebildet.

Der zusätzliche Neigungswinkel ist dann zweckmäßig so zu wählen, dass die strömungsabgewandte Kante des unter einem zusätzlichen Neigungswinkel angeordneten Plattformabschnitts im Betrieb der Schaufelanordnung zwischen der strömungszugewandten Kante und der strömungsabgewandten Kante des angrenzenden Plattformabschnitts der benachbarten Schaufel zu liegen kommt.

Gemäß einer bevorzugten Ausgestaltung ist der zusätzliche Neigungswinkel so zu wählen, dass die strömungsabgewandte Kante des unter einem zusätzlichen Neigungswinkel angeordneten Plattformabschnitts im Betrieb der Schaufelanordnung zwischen der strömungszugewandten Kante und einer Mittelebene zwischen strömungszugewandter Kante und strömungsabgewandter Kante des angrenzenden Plattformabschnitts der benachbarten Schaufel zu liegen kommt.

Ferner ist der zusätzliche Neigungswinkel zweckmäßig so gewählt, dass die strömungsabgewandte Kante des jeweiligen Plattformabschnitts, der unter einem zusätzlichen Neigungswinkel angeordnet ist, im Nicht-Betrieb der Schaufelanordnung weiter in den Bereich der Strömung hineinragt als die strömungszugewandte Kante des angrenzenden Plattformabschnitts der benachbarten Schaufel.

### Kurze Beschreibung der Zeichnungen

Die Erfindung wird nachfolgend anhand eines in den Figuren illustrierten Ausführungsbeispiels näher erläutert. Es zeigen:
- Figur 1: einen Ausschnitt einer aus dem Stand der Technik bekannten, mit Außendeckband ausgeführten Rotor;
- Figur 2a: eine aus dem Stand der Technik bekannte, mit Außendeckbandelement ausgeführte Rotorschaufel in einer Detailansicht;
- Figur 2b: die mit Außendeckbandelement ausgeführte Rotorschaufel aus Figur 2a in einer Draufsicht;
- Figur 2c: eine Darstellung der im Betrieb der Rotorschaufel aus Figur 2a auf die Deckbandelemente einwirkenden Kräfte- und Strömungsverhältnisse;
- Figur 2d: in schematischer Darstellung eine aus dem Stand der Technik bekannte Anordnung von Plattformabschnitten benachbarter Schaufeln im Ruhezustand;
- Figur 2e: die Anordnung aus Figur 2d im Betriebszustand;
- Figur 3a: in schematischer Darstellung eine erfindungsgemäß ausgeführte Anordnung von Plattformabschnitten benachbarter Schaufeln im Ruhezustand;
- Figur 3b: die Anordnung aus Figur 3a im Betriebszustand.

In den Figuren sind nur die für das Verständnis der Erfindung wesentlichen Elemente und Bauteile dargestellt.
Die dargestellten Ausführungsbeispiele sind rein instruktiv zu verstehen und sollen einem besseren Verständnis dienen, jedoch nicht als Einschränkung des Erfindungsgegenstandes verstanden werden.

### Wege zur Ausführung der Erfindung

In Figur 1 ist in schematischer Darstellung ein Ausschnitt eines aus dem Stand der Technik bekannten Rotors 1 dargestellt, der in an sich bekannter Weise mit einem Innendeckband 6 sowie mit einem Außendeckband 7 ausgeführt ist. Der in Figur 1 dargestellte Rotor 1 ist hier als Rotor einer Turbine ausgebildet.

Der in Figur 1 dargestellte Rotor 1 umfasst eine zentral angeordnete Rotorwelle 2 und eine Mehrzahl von am Umfang der Rotorwelle 2 nebeneinander angeordneten Schaufeln 3-a, 3-b und 3-c. Die Schaufeln 3-a, 3-b, 3-c umfassen jeweils ein Schaufelblatt 4-a, 4-b und 4-c und sind über Tannenbaumfüße 5-a, 5-b und 5-c in der Rotorwelle 2 verankert. Zwischen dem Tannenbaumfuß 5-a, 5-b bzw. 5-c und dem Schaufelblatt 4-a, 4-b bzw. 4-c einer jeden Schaufel ist jeweils ein Innendeckbandelement 6i-a, 6i-b bzw. 6i-c angeordnet. Die Innendeckbandelemente 6i-a, 6i-b bzw. 6i-c sind jeweils plattformartig ausgebildet und erstrecken sich im Wesentlichen lotrecht zur jeweiligen Schaufelblattlängsrichtung L4-a, L4-b bzw. L4-c. Ferner befindet sich an der Schaufelblattspitze einer jeden Schaufel 3a, 3b, 3c jeweils ein Außendeckbandelement 7a-a, 7a-b, 7a-c. Auch die Außendeckbandelemente 7a-a, 7a-b, 7a-c sind plattformartig ausgebildet und erstrecken sich ebenso im Wesentlichen lotrecht zur jeweiligen Schaufelblattlängsrichtung L4-a, L4-b bzw. L4-c.

In der in Figur 1 dargestellten Anordnung der Schaufeln 3-a, 3-b, 3-c am Umfang des Rotors 1 sind die Schaufeln 3-a, 3-b, 3-c mit den Deckbandelementen 6i-a, 6i-b, 6i-c und 7a-a, 7a-b, 7a-c so positioniert, dass die Innendeckbandelemente 6i-a, 6i-b, 6i-c und die Außendeckbandelemente 7a-a, 7a-b, 7a-c benachbarter Schaufeln 3-a, 3-b, 3-c aneinander angrenzen und so ein am Umfang des Rotors 1 geschlossenes Innendeckband 6 sowie ein am Umfang des Rotors geschlossenes Außendeckband 7 ausbilden. Innendeckband 6 und Außendeckband 7 bilden einerseits die Begrenzung des Strömungskanals 8. Durch den Strömungskanal 8 strömt im Betrieb der Turbine die sehr heiße, aus der Brennkammer kommende Luft, die die Hauptströmung der Turbine bildet. Andererseits dienen die Deckbandelemente 6i-a, 6i-b, 6i-c und 7a-a, 7a-b, 7a-c aber auch dazu, das Schwingungsverhalten der Schaufeln 3-a, 3-b, 3-c in erwünschter Weise zu verändern. Zum Einen wird durch die zusätzliche Masse der Deckbandelemente 6i-a, 6i-b, 6i-c und 7a-a, 7a-b, 7a-c die Eigenfrequenz der Schaufeln 3-a, 3-b, 3-c zu niedrigeren Frequenzen verändert. Zum Anderen wird durch das Vorsehen insbesondere der Außendeckbandelemente 7a-a, 7a-b, 7a-c aber auch die Einspannung des Schaufelblattes dahingehend verändert, dass jeweils eine beidseitige Einspannung der Schaufelblätter 4-a, 4-b, 4-c gegeben ist. Des Weiteren kann Schwingungsenergie, die beispielsweise von der Strömung auf eine der Schaufeln 3-a, 3-b oder 3-c übertragen wurde, mittels Festkörperreibung wischen benachbarten Deckbandelementen dissipiert werden.

In Figur 1 nicht dargestellt ist ein Gehäuse der Turbine, das sich üblicherweise auf der Außenseite des Außendeckbands 7 anschließt. Da das Außendeckband 7 im Betrieb der Turbine mit hoher Umfangsgeschwindigkeit rotiert, wohingegen das Gehäuse fest steht, muss zwischen dem Außendeckband 7 und dem Gehäuse ein kleiner Spalt verbleiben, um eine solche Relativbewegung zu ermöglichen. Um darüber hinaus zu ermöglichen, dass das Außendeckband 7 infolge thermischer Dehnungen geringfügig am Gehäuse anlaufen kann, ist das Gehäuse auf der dem Außendeckband zugewandten Seite oftmals zusätzlich mit einem abrasiven Material, beispielsweise einem Wabenmaterial ('Honeycomb-Material') beschichtet. Somit kann erreicht werden, dass der Spalt zwischen Außendeckband und Gehäuse auf ein Minimum beschränkt werden kann.

Figur 2a zeigt in einer Detailansicht eine aus dem Stand der Technik bekannte, mit Außendeckbandelement 7a ausgeführte Rotorschaufel 3. In Figur 2b ist die Rotorschaufel 3 aus Figur 2a in einer Draufsicht dargestellt.

In dem in Figur 2a dargestellten Ausschnitt ist ein oberer Abschnitt des Schaufelblattes 4 dargestellt. Das Schaufelblatt 4 weist eine Druckseite I und eine Saugseite II auf. Am oberen Ende des Schaufelblatts 4 schließt das Außendeckbandelement 7a das Schaufelblatt 4 ab. Das Außendeckbandelement 7a erstreckt sich näherungsweise lotrecht zur Schaufelblattlängsrichtung L4 und ist im Wesentlichen plattformartig ausgebildet. An der Vorderseite sowie an der Rückseite des Deckbandelements 7a ist hier zusätzlich jeweils eine Dichtlippe 7a-D1 und 7a-D2 angeordnet, die sich von einer Basisplattform 7a-B des Deckbandelements 7a in Schaufelblattlängsrichtung L4 in Richtung zu dem Gehäuse hin erstreckt. Basisplattform 7a-B, vordere und hintere Dichtlippe 7a-D1 und 7a-D2 und angrenzendes Gehäuse bilden einen kleinen Strömungskanal, der sich am Umfang des Rotors erstreckt und durch den im Betrieb der Turbine Kühlfluid zur Kühlung des Deckbands 7 sowie des angrenzenden Gehäuses geführt wird. Das Kühlfluid wird hierzu beispielsweise in bekannter Weise durch das Schaufelblatt 4 zugeführt.

Das Außendeckbandelement 7a und das Schaufelblatt 4 sind, wie auch in Figur 2a dargestellt, zumeist einteilig ausgeführt.

Wie weiterhin in Figur 2a dargestellt ist, sind die Außendeckbandelemente 7a üblicherweise so an der Schaufelblattspitze positioniert, dass der Schwerpunkt in Relation zu dem jeweiligen Schaufelfuß ausbalanciert ist. Hierdurch wird sichergestellt, dass die durch die Rotation hervorgerufenen Fliehkräfte geradlinig über den Schaufelfuß in die Rotorwelle eingeleitet werden, ohne dass in nennenswertem Umfang Seitenkräfte induziert würden. Da moderne Schaufelblätter aber heutzutage zumeist verwunden und teilweise auch gebogen ausgeführt sind, bedeutet dies, dass die Deckbandelemente nicht symmetrisch zu dem jeweiligen Schaufelblatt ausbalanciert sind. Der eine Plattformabschnitt 7a-1 des Deckbandelements, der sich auf der einen Seite des Schaufelblattes 4 (hier der Druckseite) erstreckt, ist ungleich zu dem anderen Plattformabschnitt 7a-2, der sich auf der anderen Seite des Schaufelblattes 4 (hier der Saugseite) erstreckt. Diese Ungleichförmigkeit der Plattformabschnitte 7a-1 und 7a-2 ist in Figur 2a durch die unterschiedlichen Kraglängen KL1 des druckseitigen Plattformabschnitts 7a-1 und KL2 des saugseitigen Plattformabschnitts 7a-2 des Deckbandelements 7a dargestellt.

Bei rotierendem Rotor wirken infolge der unterschiedlichen Kraglängen KL1 und KL2 unterschiedlich hohe Biegemomente auf den druckseitigen und den saugseitigen Plattformabschnitt 7a-1 und 7a-2. Diese Situation ist in Figur 2a durch den virtuellen Masseschwerpunkt M1 des druckseitigen Plattformabschnitts 7a-1 mit dem zugehörigen Hebelarm Y-M1 und den virtuellen Masseschwerpunkt M2 des saugseitigen Plattformabschnitts 7a-2 mit dem zugehörigen Hebelarm Z-M2 verdeutlicht.

Als Folge der unterschiedlich hohen Biegemomente auf den druckseitigen Plattformabschnitt 7a-1 und den saugseitigen Plattformabschnitt 7a-2 kommt es im Betrieb des Rotors zu unterschiedlich starken elastischen Auslenkungen der Plattformabschnitte 7a-1 und 7a-2. In Figur 2c ist die Auslenkung Δ des druckseitigen Plattformabschnitts 7a-1-a angegeben. Ferner sind in Figur 2c Biegemomentpfeile 10-a und 10-b angetragen, die die Richtung der Auslenkung angeben. Die druckseitigen Plattformabschnitte 7a-1-a und 7a-1-b biegen sich infolge der höheren Biegemomentbelastungen stärker auf als die saugseitigen Plattformabschnitte 7a-2-a und 7a-2-b der jeweils benachbarten Deckbandelemente. Hierdurch bildet sich jeweils zwischen dem druckseitigen Plattformabschnitt und dem saugseitigem Plattformabschnitt ein erheblich vergrößerter Spalt 11 aus. Durch den vergrößerten Spalt 11 kann den Fluid der Hauptströmung gemäß dem in Figur 2c dargestellten Strömungspfeil 12 in den Kühlkanal entweichen. Das Einströmen von Fluid der Hauptströmung in den vergrößerten Spalt 11 wird hier noch dadurch verstärkt, dass das Fluid aufgrund der Rotation in der Rotationsrichtung 13 zusätzlich quasi in den Spalt gepresst wird.

Bei den in den Figuren 2a-2c dargestellten Schaufeln 3, 3a und 3b, die in einem Rotor einer Turbine verwendet werden, führen die hohen Biegekräfte zusammen mit der hohen Temperatur des Fluids der Hauptströmung zu einem beschleunigten Zeit-Kriechverhalten der Plattformabschnitte. Dies trifft insbesondere wieder auf die jeweils druckseitigen Plattformabschnitte 7a-1 sowie 7a-1-a und 7a-1-b zu, die infolge der größeren Freikraglängen im Betrieb auch ein höheres Biegemoment erfahren. Hieraus resultiert nach einiger Zeit eine erhöhte kriechbedingte Verformung der druckseitigen Plattformabschnitte. Dieses sich verstärkt ausbildende Kriechverhalten ist wiederum unmittelbar an die Kraglänge gekoppelt und führt zu einer Verstärkung und Beschleunigung des in Figur 2c dargestellten Effekts.

Mit zunehmendem Bauteilalter kommt es somit durch den immer größer werdenden Spalt 11 zu einem vermehrten Eindringen von Fluid der Hauptströmung in den Kühlkanal, der hinter dem Spalt 11 zwischen Außendeckband und Gehäuse ausgebildet ist. Infolge des Eindringens von heißem Fluid genügt letztlich das in den Kühlkanal eingebrachte Kühlfluid nicht mehr, um die Bauteiltemperatur der an den Kühlkanal angrenzenden Bauteile hinreichend niedrig zu halten. Es kommt infolgedessen zu einer lokalen oder auch zu einer gesamthaften Materialüberhitzung und schließlich zu einer Bauteilzerstörung. Die betroffenen Bauteile und insbesondere die Schaufeln müssen daher in regelmäßigen Intervallen ausgetauscht werden.

Hier setzt die Erfindung an. In den Figuren 2d und 2e ist nochmals in jeweils schematischer Darstellung die Ausrichtung aneinander angrenzender Plattformabschnitte 7a-2-a und 7a-1-b zweier Deckbandelemente benachbarter Schaufeln entsprechend den Figuren 2a bis 2c wiedergegeben. Der in den Figuren 2d und 2e jeweils linke Plattformabschnitt 7a-2-a ist der saugseitige Plattformabschnitt des Deckbandelements einer ersten Schaufel, während der in den Figuren 2d und 2e jeweils rechte Plattformabschnitt 7a-1-b der druckseitige Plattformabschnitt des Deckbandelements einer zweiten, zu der ersten Schaufel benachbarten Schaufel. Pfeil 15 gibt die Rotationsrichtung der Schaufeln wieder, Pfeil 14 die relative Strömungsrichtung der Hauptströmung. Die Plattformabschnitte 7a-2-a und 7a-1-b sind im Wesentlichen rechteckförmig ausgebildet mit der strömungsabgewandten Kante A und der strömungszugewandten Kante B des saugseitigen Plattformabschnitts 7a-2-a sowie der strömungsabgewandten Kante C und der strömungszugewandten Kante D des druckseitigen Plattformabschnitts 7a-1-b. Im ruhenden und kalten Zustand, der in Figur 2d wiedergegeben ist, sind die beiden Plattformabschnitte 7a-2-a und 7a-1-b zueinander fluchtend angeordnet. Die Kante A liegt der Kante C unmittelbar gegenüber und die Kante B der Kante D. Der sich zwischen den Plattformabschnitten ergebende Spalt 11 ist minimal klein. Wirken aber infolge der Rotation Fliehkräfte, die zu Biegemomenten auf die Plattformabschnitte 7a-2-a und 7a-1-b führen, bei zusätzlich sehr hohen Temperaturen des Fluids der Hauptströmung 14, so bildet sich die in Figur 2e dargestellte Situation aus. Der druckseitige Plattformabschnitt wird stärker ausgelenkt, so dass sich die Kanten A-C und B-D nicht mehr gegenüberliegen. Hierdurch wird einerseits die Spaltlänge des Spalts 11 verkürzt als auch bei noch weiterer Aufbiegung - des druckseitigen Plattformabschnitts der Spalt 11 zwischen den Plattformabschnitten erheblich vergrößert. Jedenfalls wird hierdurch ein Eindringen von heißem Fluid in den Spalt 11 erleichtert. Das heiße Fluid der Hauptströmung 14 gelangt durch den Spalt 11 vermehrt auf die Rückseite der Deckbandelemente.

In den Figuren 3a und 3b ist in schematischer Darstellung ein Ausschnitt aus einer erfindungsgemäß ausgeführten Schaufelanordnung dargestellt. Die Darstellungsweise entspricht der Darstellungsweise der Figuren 2d und 2e. Wiederum ist in Figur 3a ein ruhender Zustand und in Figur 3b ein Zustand im Betrieb der Schaufelanordnung dargestellt.

Die in den Figuren 3a und 3b dargestellte Schaufelanordnung entstammt einem Rotor einer Turbine. Wie bereits in den Figuren 2d und 2e ist auch in den Figuren 3a und 3b der jeweils linke Plattformabschnitt ein saugseitiger Plattformabschnitt 7a-2-a eines Deckbandelements einer ersten Schaufel, während der jeweils rechte Plattformabschnitt ein druckseitiger Plattformabschnitt 7a-1-b eines Deckbandelements einer zweiten, zu der ersten Schaufel benachbarten Schaufel ist. Pfeil 15 gibt die Rotationsrichtung der Schaufeln wieder, Pfeil 14 die relative Strömungsrichtung der Hauptströmung. Die Schaufeln sind zusammen mit den Deckbandelementen jeweils einteilig als Gußteil hergestellt. Der druckseitige Plattformabschnitt 7a-1-b weist eine größere Kraglänge auf als der saugseitige Plattformabschnitt 7a-2-a, wobei das Verhältnis aus Kraglänge des druckseitigen Plattformabschnitts 7a-1-b zu Kraglänge des saugseitigen Plattformabschnitts 7a-2-a hier etwa 1,2 beträgt. Die Plattformabschnitte sind im Wesentlichen rechteckförmig ausgebildet mit der strömungsabgewandten Kante A sowie der strömungszugewandten Kante B des saugseitigen Plattformabschnitts und der strömungsabgewandten Kante C sowie der strömungszugewandten Kante D des druckseitigen Plattformabschnitts. Im ruhenden und kalten Zustand, der in Figur 3a wiedergegeben ist, ist der saugseitige Plattformabschnitt 7a-2-a in herkömmlicher Weise ausgebildet, während der druckseitige Plattformabschnitt 7a-1-b ausgehend von der in Figur 2d dargestellten Normalausrichtung des Plattformabschnitts unter einem zusätzlichen Neigungswinkel α ausgerichtet ist. Der zusätzliche Neigungswinkel α ist hierzu in entgegengesetzter Richtung zu dem im Betrieb auf den druckseitigen Plattformabschnitt 7a-1-b einwirkenden Biegemoment angetragen. Gleichermaßen ist der zusätzliche Neigungswinkel α dementsprechend auch in entgegengesetzter Richtung zu der im Betrieb auftretenden Auslenkung des druckseitigen Plattformabschnitts 7a-1-b angetragen. Die Kante C des druckseitigen Plattformabschnitts der zweiten Schaufel ragt hier weiter in den Bereich der Hauptströmung 14 hinein als die strömungszugewandte Kante B des saugseitigen Plattformabschnitts der ersten Schaufel. Im ruhenden und kalten Zustand des Rotors sind die Plattformabschnitte 7a-2-a und 7a-1-b somit versetzt zueinander aneinander vorbei laufend ausgerichtet. Dies kann, wie in Figur 3a dargestellt, auch bedeuten, dass der Spalt 11 zwischen den Plattformabschnitten im ruhenden und kalten Zustand effektiv größer ist als bei einer fluchtenden Anordnung der Plattformabschnitte, wie dies in Figur 2d dargestellt ist.

Erst im Betrieb des Rotors führen die auf die Plattformabschnitte 7a-2-a und 7a-1-b wirkenden Fliehkräfte dazu, dass der druckseitige Plattformabschnitt 7a-1-b nach außen aufgebogen wird. Hierdurch wird der Spalt zwischen den Plattformabschnitten, wie in Figur 3 b dargestellt, geschlossen. Der zusätzliche Neigungswinkel α ist hierbei so gewählt, dass sich im Betrieb der Schaufel ein effektiver zusätzlicher Neigungswinkel α-eff von etwas mehr als 0° einstellt. Im Speziellen ist hier der zusätzliche Neigungswinkel α so gewählt worden, dass sich im Betrieb der Schaufel ein effektiver zusätzlicher Neigungswinkel α-eff einstellt, der näherungsweise gleich dem zusätzlichen Neigungswinkel α ist, bei dem sich ein zusätzlicher effektiver Neigungswinkel α-eff von 0° einstellt. Dies bedeutet hier, dass die strömungsabgewandte Kante C des unter einem zusätzlichen Neigungswinkel angeordneten Plattformabschnitts im Betrieb der Schaufelanordnung zwischen der strömungszugewandten Kante B und einer Mittelebene M zwischen der strömungszugewandten Kante B und der strömungsabgewandten Kante A des saugseitigen Plattformabschnitts 7a-2-a der benachbarten Schaufel zu liegen kommt.

Die in den Figuren 3a und 3b dargestellte erfindungsgemäße Anordnung hat gegenüber den aus dem Stand der Technik bekannten Anordnungen den Vorteil, dass der druckseitige Plattformabschnitt 7a-1-b mit einem der Fliehkraftbiegung entgegengesetzten Offset α ausgerichtet ist. Infolge der auf den druckseitlgen Plattformabschnitt einwirkenden Fliehkraftblegung wird der Offset α zwar auf einen effektiven Offset α-eff reduziert, er geht zunächst aber nicht auf Null zurück. Erst durch das mit der Zeit einsetzende KriechVerhalten der Plattformabschnitte, das durch die Biegemomentbelastung bei gleichzeitig hoher Temperaturbelastung hervorgerufen wird, kommt es zu einer Verminderung des Offset und schließlich zu einem negativen effektiven Neigungswinkel des druckseitigen Plattformabschnitts 7a-1-b. Dies dauert aber wesentlich länger als bei der aus dem Stand der Technik bekannten Anordnung, so dass die erfindungsgemäß ausgeführten Schaufeln über eine wesentlich längere Betriebsdauer im Einsatz bleiben können als die aus dem Stand der Technik bekannten Schaufeln gemäß den Figuren 2a bis 2e.

Durch die Darstellung der relativen Strömungsrichtung der Hauptströmung 14 ist den Figuren 2d und 2e bzw. 3a und 3b auch sehr gut zu entnehmen, dass nur im Falle der Ausrichtung des Plattformabschnitts 7a-1-b unter einem zusätzlichen Neigungswinkel die Hauptströmung 14 in geeigneter Weise umgelenkt wird, ohne in den Spalt 11 und die hinter dem Deckband gelegene Kavität geleitet zu werden. Würde stattdessen der Plattformabschnitt 7a-2-a unter einem zusätzlichen Neigungswinkel ausgerichtet, so würde die Hauptströmung 14 auf die Stirnseite des Plattformabschnitts 7a-2-a auftreffen und würde hierdurch sogar vermehrt in den Spalt 11 und die hinter dem Deckband gelegene Kavität geleitet werden.

Die im Zusammenhang mit den Figuren 3a und 3b beschriebene erfindungsgemäß ausgeführte Schaufelanordnung stellt nur eine beispielhafte Ausführungsformen der Erfindung dar, die von einem Fachmann durchaus in vielfältiger Weise ohne Weiteres modifiziert werden können, ohne den Erfindungsgedanken hierdurch zu verlassen.

So können beispielsweise auch beide Plattformabschnitte eines Deckbandelements unter einem zusätzlichen Neigungswinkel in Bezug auf die Normalausrichtung ausgerichtet sein.

Auch kann die Erfindung statt auf ein Außendeckbandelement auch auf ein Innendeckbandelement angewendet werden. Ferner kann die Schaufel auch als Statorschaufel weitergebildet sein.

### Bezugszeichenliste

| | |
|---|---|
| 1 | Rotor |
| 2 | Rotorwelle |
| 3, 3-a, 3-b, 3-c | Schaufel |
| 4, 4-a, 4-b, 4-c | Schaufelblatt |
| 5-a, 5-b, 5-c | Schaufelfuß |
| 6 | Innendeckband |
| 6i, 6i-a, 6i-b, 6i-c | Innendeckbandelemente |
| 7 | Außendeckband |
| 7a, 7a-a, 7a-b, 7a-c | Außendeckbandelemente |
| 7a-B | Basisplattform des Außendeckbandelements |
| 7a-D1, 7a-D2 | Dichtlippe des Außendeckbandelements |
| 7a-1, 7a-2, | |
| 7a-1-a,7a-1-b | |
| 7a-2-a, 7a-2-b | Plattformabschnitte |
| 8 | Strömungskanal |
| 10-a, 10-b | Biegemoment |
| 11 | Spalt |
| 12 | Spaltströmung |
| 13 | Rotationsrichtung |
| 14 | relative Strömungsrichtung der Hauptströmung |
| 15 | Rotationsrichtung der Beschaufelung |
| KL1, KL2 | Kraglängen |
| L4, L4-a, L4-b, L4-c | Schaufelblattlängsrichtung |
| M1, M2 | Masseschwerpunkte |
| Y-M1 | Hebelarm |
| Z-M2 | Hebelarm |
| α | zusätzlicher Neigungswinkel |
| α-eff | effektiver zusätzlicher Neigungswinkel |
| | Auslenkung |

## Patentansprüche

1. Schaufel (3) einer Turbomaschine mit einem Schaufelblatt (4) und einem das Schaufelblatt in Schaufelblattlängsrichtung abschließenden Deckbandelement (7a),
wobei sich das Deckbandelement (7a) im Wesentlichen lotrecht zur Schaufelblattlängsrichtung (L4) erstreckt und einen ersten, über das Schaufelblatt kragenden Plattformabschnitt (7a-1) sowie einen zweiten, über das Schaufelblatt kragenden Plattformabschnitt (7a-2) umfasst, wobei die beiden Plattformabschnitte (7a-1 und 7a-2) asymmetrisch zueinander ausgebildet sind,
wodurch im Betrieb der Schaufel auf den ersten Plattformabschnitt (7a-1) ein größeres Biegemoment einwirkt als auf den zweiten Plattformabschnitt (7a-2),
**dadurch gekennzeichnet, dass**
wenigstens der erste Plattformabschnitt (7a-1) des Deckbandelements (7a) in Bezug auf eine Normalausrichtung des ersten Plattformabschnitts (7a-1) unter einem zusätzlichen Neigungswinkel (α) angeordnet ist, wobei der zusätzliche Neigungswinkel (α) in entgegengesetzter Richtung zu dem im Betrieb auf den ersten Plattformabschnitt (7a-1) einwirkenden Biegemoment angetragen ist.

2. Schaufel gemäß Anspruch 1, **dadurch gekennzeichnet, dass** das Schaufelblatt (4) eine Druckseite (I) und eine Saugseite (II) umfasst und der erste Plattformabschnitt (7a-1) ein druckseitiger Plattformabschnitt und der zweite Plattformabschnitt (7a-2) ein saugseitiger Plattformabschnitt des Deckbandelements der Schaufel ist.

3. Schaufel gemäß Anspruch 2, **dadurch gekennzeichnet, dass** eine Kraglänge (KL1) des druckseitigen Plattformabschnitts größer ist als eine Kraglänge (KL2) des saugseitigen Plattformabschnitts.

4. Schaufel gemäß einem der vorhergehenden Ansprüche, **dadurch gekennzeichnet, dass** der zusätzliche Neigungswinkel (α) so gewählt ist, dass sich im Betrieb der Schaufel ein effektiver zusätzlicher Neigungswinkel (α-eff) von wenigstens 0° einstellt.

5. Schaufel gemäß Anspruch 4, **dadurch gekennzeichnet, dass** der zusätzliche Neigungswinkel (α) so gewählt ist, dass sich im Betrieb der Schaufel ein effektiver zusätzlicher Neigungswinkel (α-eff) von mehr als 0° einstellt.

6. Schaufel gemäß Anspruch 5, **dadurch gekennzeichnet, dass** der zusätzliche Neigungswinkel (α) so gewählt ist, dass sich im Betrieb der Schaufel ein effektiver zusätzlicher Neigungswinkel (α-eff) einstellt, der näherungsweise gleich dem zusätzlichen Neigungswinkel ist, bei dem sich ein zusätzlicher effektiver Neigungswinkel von 0° einstellt.

7. Schaufel gemäß einem der vorhergehenden Ansprüche, **dadurch gekennzeichnet, dass** das Deckbandelement ein Außendeckbandelement (7a) ist.

8. Schaufel gemäß einem der vorhergehenden Ansprüche, **dadurch gekennzeichnet, dass** die Schaufel mitsamt Deckbandelement einteilig als Gussteil hergestellt ist.

9. Schaufel gemäß einem der vorhergehenden Ansprüche, **dadurch gekennzeichnet, dass** die Schaufel eine Rotorschaufel einer Turbine einer Turbomaschine, insbesondere eine Rotorschaufel einer Turbine einer Gasturbine oder Gasturbogruppe, ist.

10. Schaufelanordnung umfassend eine Mehrzahl von Schaufeln, die am Umfang einer Turbomaschine in Reihe zueinander angeordnet sind,
wobei die Schaufeln jeweils ein Schaufelblatt und ein das Schaufelblatt in Schaufelblattlängsrichtung abschließendes Deckbandelement umfassen und die Deckbandelemente benachbarter Schaufeln aneinander angrenzen,
wobei die Schaufelblätter jeweils eine Saugseite und eine Druckseite umfassen
und die Deckbandelemente der Schaufeln sich jeweils im Wesentlichen lotrecht zur jeweiligen Schaufelblattlängsrichtung erstrecken und einen druckseitigen, über das jeweilige Schaufelblatt kragenden Plattformabschnitt sowie einen saugseitigen, über das jeweilige Schaufelblatt kragenden Plattformabschnitt umfassen,
und die beiden Plattformabschnitte einer Schaufel asymmetrisch zueinander ausgebildet sind,
wobei im Betrieb der Schaufel auf den ersten Plattformabschnitt der Schaufel ein größeres Biegemoment einwirkt als auf den zweiten Plattformabschnitt,
**dadurch gekennzeichnet, dass**
wenigstens eine Schaufel gemäß einem der Ansprüche 1 bis 9 weitergebildet ist.

11. Schaufelanordnung gemäß Anspruch 10, **dadurch gekennzeichnet, dass** alle Schaufeln der Schaufelanordnung gemäß einem oder mehreren der Ansprüche 1 bis 9 weitergebildet sind.

12. Schaufelanordnung gemäß einem der Ansprüche 10 oder 11, **dadurch gekennzeichnet, dass** die Plattformabschnitte an ihren freien Enden jeweils im Wesentlichen rechteckförmig mit einer strömungszugewandten Kante und einer strömungsabgewandten Kante ausgebildet sind,
und der zusätzliche Neigungswinkel so gewählt ist, dass die strömungsabgewandte Kante des unter einem zusätzlichen Neigungswinkel angeordneten Plattformabschnitts im Betrieb der Schaufelanordnung zwischen der strömungszugewandten Kante und der strömungsabgewandten Kante des angrenzenden Plattformabschnitts der benachbarten Schaufel zu liegen kommt.

13. Schaufelanordnung gemäß Anspruch 12, **dadurch gekennzeichnet, dass** der zusätzliche Neigungswinkel so gewählt ist, dass die strömungsabgewandte Kante des unter einem zusätzlichen Neigungswinkel angeordneten Plattformabschnitts im Betrieb der Schaufelanordnung zwischen der strömungszugewandten Kante und einer Mittelebene zwischen strömungszugewandter Kante und strömungsabgewandter Kante des angrenzenden Plattformabschnitts der benachbarten Schaufel zu liegen kommt.

14. Schaufelanordnung gemäß einem der Ansprüche 10 bis 13, **dadurch gekennzeichnet, dass** der zusätzliche Neigungswinkel so gewählt ist, dass die strömungsabgewandte Kante des Plattformabschnitts, der unter einem zusätzlichen Neigungswinkel angeordnet ist, im Nicht-Betrieb der Schaufelanordnung weiter in den Bereich der Strömung hineinragt als die strömungszugewandte Kante des angrenzenden Plattformabschnitts der benachbarten Schaufel.

15. Schaufelanordnung gemäß einem der Ansprüche 10 bis 14, **dadurch gekennzeichnet, dass** die Schaufelanordnung ein Rotor einer Turbine ist.

## Claims

1. Blade (3) for a turbomachine having a blade section (4) and having a covering strip element (7a) which terminates the blade section in the blade section longitudinal direction,
with the covering strip element (7a) extending essentially at right angles to the blade section longitudinal direction (L4) and having a first platform section (7a-1), which projects beyond the blade section, as well as a second platform section (7a-2), which projects beyond the blade section,
with the two platform sections (7a-1 and 7a-2) being asymmetric with respect to one another,
as a result of which a greater bending torque acts on the first platform section (7a-1) during operation of the blade than on the second platform section (7a-2),
**characterized in that**
at least the first platform section (7a-1) of the covering strip element (7a) is arranged at an additional inclination angle (α) with respect to a normal alignment of the first platform section (7a-1), with the additional inclination angle (α) being in the opposite direction to the bending torque which acts on the first platform section (7a-1) during operation.

2. Blade according to Claim 1, **characterized in that** the blade section (4) has a pressure face (I) and a suction face (II), the first platform section (7a-1) is a platform section on the pressure side, and the second platform section (7a-2) is a platform section on the suction side of the covering strip element of the blade.

3. Blade according to Claim 2, **characterized in that** a projection length (KL1) of the platform section on the pressure side is larger than a projection length (KL2) of the platform section on the suction side.

4. Blade according to one of the preceding claims, **characterized in that** the additional inclination angle (α) is chosen such that an effective additional inclination angle (α-eff) of at least 0° is produced during operation of the blade.

5. Blade according to Claim 4, **characterized in that** the additional inclination angle (α) is chosen such that an effective additional inclination angle (α-eff) of more than 0° is produced during operation of the blade.

6. Blade according to Claim 5, **characterized in that** the additional inclination angle (α) is chosen such that an effective additional inclination angle (α-eff) is produced during operation of the blade which is approximately equal to the additional inclination angle for which an additional effective inclination angle of 0° is produced.

7. Blade according to one of the preceding claims, **characterized in that** the covering strip element is an outer covering strip element (7a).

8. Blade according to one of the preceding claims, **characterized in that** the blade is produced integrally together with the covering strip element as a casting.

9. Blade according to one of the preceding claims, **characterized in that** the blade is a rotor blade of a turbine for a turbomachine, in particular a rotor blade of a turbine for a gas turbine or gas turbine set.

10. Blade arrangement comprising a plurality of blades which are arranged on the circumference of a turbomachine in a row with respect to one another,
wherein the blades each have a blade section and a covering strip element which terminates the blade section in the blade section longitudinal direction and the covering strip elements of adjacent blades are adjacent to one another,
wherein the blade sections each have a suction face and a pressure face,
and the covering strip elements of the blades each extend essentially at right angles to the respective blade section longitudinal direction and have a pressure-side platform section, which projects beyond the respective blade section, as well as a suction-side platform section, which projects beyond the respective blade section,
and the two platform sections of a blade are asymmetric with respect to one another,
wherein a greater bending torque acts on the first platform section of the blade during operation of the blade than on the second platform section,
**characterized in that**
at least one blade is developed according to one of Claims 1 to 9.

11. Blade arrangement according to Claim 10,
**characterized in that** all of the blades in the blade arrangement are developed according to one or more of Claims 1 to 9.

12. Blade arrangement according to one of Claims 10 or 11, **characterized in that** the platform sections are designed to be essentially rectangular at each of their free ends, with an edge facing the flow and an edge facing away from the flow,
and the additional inclination angle is chosen such that the edge facing away from the flow of that platform section which is arranged at an additional inclination angle is located between the edge facing the flow and the edge facing away from the flow of the adjacent platform section of the adjacent blade during operation of the blade arrangement.

13. Blade arrangement according to Claim 12,
**characterized in that** the additional inclination angle is chosen such that the edge facing away from the flow of that platform section which is arranged at an additional inclination angle is located between the edge facing the flow and a center plane between the edge facing the flow and the edge facing away from the flow of the adjacent platform section of the adjacent blade during operation of the blade arrangement.

14. Blade arrangement according to one of Claims 10 to 13, **characterized in that** the additional inclination angle is chosen such that the edge facing away from the flow of that platform section which is arranged at an additional inclination angle projects further into the area of the flow when the blade arrangement is not in operation than the edge facing the flow of the adjacent platform section of the adjacent blade.

15. Blade arrangement according to one of Claims 10 to 14, **characterized in that** the blade arrangement is a rotor of a turbine.

## Revendications

1. Pale (3) d'une turbomachine comprenant une ailette (4) et un élément d'anneau de renforcement (7a) qui termine l'ailette dans le sens longitudinal de l'ailette, l'élément d'anneau de renforcement (7a) s'étendant pour l'essentiel perpendiculairement au sens longitudinal de l'ailette (L4) et comprenant une première section de plate-forme (7a-1) en porte-à-faux au-dessus de l'ailette ainsi qu'une deuxième section de plate-forme (7a-2) en porte-à-faux au-dessus de l'ailette, les deux sections de plate-forme (7a-1 et 7a-2) étant de forme asymétrique l'une par rapport à l'autre, ce qui a pour effet qu'un moment de flexion appliqué sur la première section de plate-forme (7a-1) pendant le fonctionnement de la pale est plus élevé que celui sur la deuxième section de plate-forme (7a-2), **caractérisée en ce qu'**au moins la première section de plate-forme (7a-1) de l'élément d'anneau de renforcement (7a) est disposée sous un angle d'inclinaison supplémentaire (α) par rapport à un sens d'orientation normal de la première section de plate-forme (7a-1), l'angle d'inclinaison supplémentaire (α) étant inscrit dans la direction opposée au moment de flexion qui est appliqué sur la première section de plate-forme (7a-1) pendant le fonctionnement.

2. Pale selon la revendication 1, **caractérisée en ce que** l'ailette (4) comprend un côté pression (I) et un côté aspiration (II) et la première section de plate-forme (7a-1) est une section de plate-forme côté pression et la deuxième section de plate-forme (7a-2) est une section de plate-forme côté aspiration de l'élément d'anneau de renforcement de la pale.

3. Pale selon la revendication 2, **caractérisée en ce qu'**une longueur de porte-à-faux (KL1) de la section de plate-forme côté pression est plus grande qu'une longueur de porte-à-faux (KL2) de la section de plate-forme côté aspiration.

4. Pale selon l'une des revendications précédentes, **caractérisée en ce que** l'angle d'inclinaison supplémentaire (α) est choisi de telle sorte qu'un angle d'inclinaison supplémentaire effectif (α-eff) d'au moins 0° s'établit pendant le fonctionnement de la pale.

5. Pale selon la revendication 4, **caractérisée en ce que** l'angle d'inclinaison supplémentaire (α) est choisi de telle sorte qu'un angle d'inclinaison supplémentaire effectif (α-eff) de plus de 0° s'établit pendant le fonctionnement de la pale.

6. Pale selon la revendication 5, **caractérisée en ce que** l'angle d'inclinaison supplémentaire (α) est choisi de telle sorte que pendant le fonctionnement de la pale, on obtient un angle d'inclinaison supplémentaire effectif (α-eff) qui est approximativement égal à l'angle d'inclinaison supplémentaire auquel on obtient un angle d'inclinaison supplémentaire effectif (α-eff) de 0°.

7. Pale selon l'une des revendications précédentes, **caractérisée en ce que** l'élément d'anneau de renforcement est un élément d'anneau de renforcement extérieur (7a).

8. Pale selon l'une des revendications précédentes, **caractérisée en ce que** la pale ainsi que l'élément d'anneau de renforcement sont fabriqués d'une seule pièce sous la forme d'une pièce moulée en fonte.

9. Pale selon l'une des revendications précédentes, **caractérisée en ce que** la pale est une pale de rotor d'une turbine d'une turbomachine, notamment une pale de rotor d'une turbine à gaz ou d'un groupe de turbines à gaz.

10. Arrangement de pales comprenant une pluralité de pales qui sont disposées en rangée les unes par rapport aux autres sur le pourtour d'une turbomachine, les pales comprenant respectivement une ailette et un élément d'anneau de renforcement qui termine l'ailette dans le sens longitudinal de l'ailette et les éléments d'anneau de renforcement délimitant les pales voisines les unes par rapport aux autres, les ailettes comprenant respectivement un côté pression et un côté aspiration et les éléments d'anneau de renforcement s'étendant à chaque fois pour l'essentiel perpendiculairement au sens longitudinal de l'ailette correspondante et comprenant une section de plate-forme côté pression en porte-à-faux au-dessus de l'ailette correspondante ainsi qu'une section de plate-forme côté aspiration en porte-à-faux au-dessus de l'ailette correspondante, et les deux sections de plate-forme d'une pale étant de forme asymétrique l'une par rapport à l'autre, un moment de flexion appliqué sur la première section de plate-forme pendant le fonctionnement de la pale étant plus élevé que celui sur la deuxième section de plate-forme, **caractérisé en ce qu'**au moins une pale est perfectionnée selon l'une des revendications 1 à 9.

11. Arrangement de pales selon la revendication 10, **caractérisé en ce que** toutes les pales de l'arrangement de pale sont perfectionnées selon l'une des revendications 1 à 9.

12. Arrangement de pales selon l'une des revendications 10 ou 11, **caractérisé en ce que** les sections de plate-forme présentent respectivement des extrémités libres essentiellement rectangulaires avec un bord faisant face à l'écoulement et un bord opposé à l'écoulement et l'angle d'inclinaison supplémentaire est choisi de telle sorte que le bord opposé à l'écoulement de la section de plate-forme disposée sous un angle d'inclinaison supplémentaire, pendant le fonctionnement de l'arrangement de pales, se trouve entre le bord faisant face à l'écoulement et le bord opposé à l'écoulement de la section de plate-forme contiguë de la pale voisine.

13. Arrangement de pales selon la revendication 12, **caractérisé en ce que** l'angle d'inclinaison supplémentaire est choisi de telle sorte que le bord opposé à l'écoulement de la section de plate-forme disposée sous un angle d'inclinaison supplémentaire, pendant le fonctionnement de l'arrangement de pales, se trouve entre le bord faisant face à l'écoulement et un plan central entre le bord faisant face à l'écoulement et le bord opposé à l'écoulement de la section de plate-forme contiguë de la pale voisine.

14. Arrangement de pales selon l'une des revendications 10 à 13, **caractérisé en ce que** l'angle d'inclinaison supplémentaire est choisi de telle sorte que le bord opposé à l'écoulement de la section de plate-forme disposée sous un angle d'inclinaison supplémentaire, pendant le non fonctionnement de l'arrangement de pales, pénètre plus loin dans la zone de l'écoulement que le bord faisant face à l'écoulement de la section de plate-forme contiguë de la pale voisine.

15. Arrangement de pales selon l'une des revendications 10 à 14, **caractérisé en ce que** l'arrangement de pales est un rotor d'une turbine.
